# EUROPÄISCHE PATENTSCHRIFT

(11) **EP 2 474 696 B1**
(45) Veröffentlichungstag und Bekanntmachung des Hinweises auf die Patenterteilung: **22.03.2017**
(21) Anmeldenummer: 11008567.7
(22) Anmeldetag: 26.10.2011
(51) Int. Cl.: E05C 19/02, E05B 17/00, E05B 63/18, E05B 15/02

(54) **Vorrichtung zum Anziehen eines Türblattes oder eines Fensterflügels an den Rahmen**
Device for pulling a door leaf or a window leaf to the frame
Dispositif de traction d'un vantail de porte ou d'un battant de fenêtre sur le cadre

(30) Priorität: 05.01.2011 DE 102011007965
(43) Veröffentlichungstag der Anmeldung: 11.07.2012
(73) Patentinhaber: Syring Schließsysteme GmbH, 34549 Edertal-Kleinern (DE)
(72) Erfinder: Syring, Ralf, 34459 Edertal-Kleinern (DE)
(74) Vertreter: Patentanwälte Walther Hinz Bayer PartGmbB

(56) Entgegenhaltungen:
- FR-A1- 2 732 062
- US-A- 1 298 266
- US-A- 2 174 987
- US-A- 2 581 606
- US-A- 2 689 758
- US-A- 4 227 723
- US-A- 5 373 716
- US-A- 5 941 106

## Beschreibung

Die Erfindung betrifft eine Vorrichtung zum Anziehen eines Türblattes oder eines Fensterflügels an den Rahmen, welche bei geschlossener Tür nicht sichtbar ist, umfassend eine im Falz des Türblattes oder Rahmens angeordnete Anzugseinrichtung, wobei die Anzugseinrichtung in Eingriff mit einem im Falz des Rahmens oder Türblattes angeordneten Einzugsblock bringbar ist. D. h., wenn die Anzugseinrichtung im Falz des Türblattes angeordnet ist, befindet sich der Einzugsblock korrespondierend im Falz des Rahmens und umgekehrt.

Aus der US 1,417,815 A ist eine Einrichtung bekannt, durch die eine Tür in Schließstellung bringbar ist. Hierbei ist an dem Türblatt von außen sichtbar ein federbelasteter Stift mit endseitiger Rolle vorgesehen, wobei korrespondierend hierzu am Rahmen der Tür ein Winkel angeordnet ist. Der Winkel weist eine auf den Rahmen zugerichtete Einlaufschräge auf, auf der die Rolle des Stiftes entlang gleitet. Hierbei wird aufgrund der Kraft der Feder des Stiftes die Tür an den Rahmen angezogen. Die Vorrichtung baut voluminös und ist bereits aus optischen Gründen bei üblichen Haus- oder Zimmertüren und schon gar nicht bei Fenstern einsetzbar. Darüber hinaus besteht hierbei die Gefahr des Einklemmens von Fingern und Kleidungsstücken, wie z. B. Schals, Halstüchern usw., da der Anzugsmechanismus bereits greift, wenn die Tür noch nicht am Rahmen anliegt.

Eine Vorrichtung zum Anziehen einer Tür oder eines Fensters an einen Blendrahmen ist aus der DE 101 08 494 C2 bekannt. Diese Vorrichtung zeichnet sich im Einzelnen durch eine einen Anzugsriegel aufweisende Schnappeinrichtung und einen Schließhaken aus, wobei der Schließhaken in Eingriff mit dem Anzugsriegel bringbar ist, wobei entweder der Anzugsriegel oder der Schließhaken an der Tür oder dem Blendrahmen angebracht ist. Der an der Tür angeordnete Schließhaken wird in Richtung auf die Schnappvorrichtung, bestehend aus dem Anzugsriegel und einer Feder zubewegt. In dem Moment, wo der Hakenfinger eine Einlaufschräge erreicht, wird der Hakenfinger entgegen der Kraft einer Feder nach oben bewegt. Hierbei passiert der Hakenfinger einen Mitnehmerkragen am Auszugsriegel. Danach bewegt sich der Hakenfinger nach unten in einen Hinterschnitt, wodurch der Schließhaken in Eingriff mit dem Auszugsriegel gelangt. Wird nun die Tür weiterhin auf das Schließblech zubewegt, gelangt der Schließhaken mit seiner Einlaufschräge in den Bereich des verschwenkbaren Riegels. Hierbei wird der Riegel außer Eingriff mit dem Auszugsriegel gebracht, sodass dann, wenn der Auszugsriegel durch den verschwenkbaren Riegel nicht mehr blockiert ist, sich der Auszugsriegel aufgrund der Kraft zweier Federn in Richtung auf den Blendrahmen zubewegt, hierbei den Schließhaken und mithin die daran befestigte Tür mit nimmt und in dieser Weise dafür sorgt, dass die Tür an den Blendrahmen angezogen wird. Die Vorrichtung arbeitet durchaus zufriedenstellend, jedoch ist diese aufgrund der relativ komplizierten Mechanik in der Herstellung aufwendig.

Die FR 2732062 A1 beschäftigt sich mit einem federbelasteten Türdrücker, der durch die Feder wieder in seine Ausgangsposition zurückgelangen soll. Die US 4,227,723 A1 befasst sich ebenfalls mit einem federbelasteten Türdrücker, wobei beim Anziehen der Tür eine Feder gespannt wird, die den Öffnungsvorgang beim Öffnen der Tür dann unterstützt. Die US 2,689,758 A zeigt das Schloss einer Fahrzeugtür, wobei jedoch keine Feder vorgesehen ist. Die US 1,298,266 A beschreibt eine federbelastete Verriegelung. Eine federbelastete Verriegelung zeigt auch die US 2,581,606 A. Die US 2,174,987 A beschreibt einen federbelasteten Griff, wie er beispielsweise bei Türen von Kühlhäusern bekannt ist. Die US 5,941,106 A befasst sich mit einem elektronischen fernbedienbaren Schloss.

Aus der US 5,373,716 A ist eine Vorrichtung bekannt, mit der der Türflügel mit dem Rahmen verriegelt werden kann, wobei der Türflügel am Rahmen gleichzeitig dicht anliegen soll. Die Vorrichtung steht hierbei unter der Spannung von Federn, wobei die Federn durch Drücken des Türdrückers vorgespannt werden. Beim Schließvorgang des Türflügels werden die Federn entspannt, wobei durch die Federn das Anziehen des Türflügels an den Rahmen begünstigt wird.

Die der Erfindung zugrunde liegende Aufgabe besteht demzufolge darin, eine Vorrichtung zum Anziehen eines Türblattes oder eines Fensterflügels an den jeweiligen Rahmen bereitzustellen, zu deren Verwirklichung wesentlich weniger Bauteile erforderlich sind, und die insofern eine einfache Montage erlaubt und insgesamt preiswert in der Herstellung ist. Darüber hinaus soll die Vorrichtung beim Öffnen der Tür gespannt werden.

ppZur Lösung der Aufgabe dienen bei einer Vorrichtung der eingangs genannten Art, bei der die Anzugseinrichtung in Eingriff mit dem Einzugsblock bringbar ist, die Merkmale des Anspruchs 1. Hierbei ist vorgesehen, dass die Anzugseinrichtung ein durch eine erste Feder belastetes und in vertikaler Richtung verschiebliches Anzugsglied umfasst, wobei der Einzugsblock eine Einzugsschräge aufweist, und wobei die Anzugseinrichtung Mittel aufweist, um das Anzugsglied in Eingriff mit der Einzugsschräge zu bringen, wobei das Anzugsglied bei Eingriff mit der Einzugsschräge aufgrund der Belastung durch die erste Feder an der Einzugsschräge entlang gleitet. Hieraus wird Folgendes deutlich:
Die Anzugseinrichtung befindet sich in dem Falz des Türblattes und ist im geschlossenen Zustand z. B. der Tür nicht sichtbar. Der Einzugsblock ist korrespondierend hierzu im Falz am Rahmen der Tür oder des Fensters angeordnet, und zwar der Gestalt, dass sich im geschlossenen Zustand der Tür oder des Fensters die Anzugseinrichtung und der Einzugsblock einander gegenüberliegen. D. h., das Anziehen des Türblattes oder des Fensterflügels an den Blendrahmen erfolgt erst dann, wenn sich das Türblatt im Wesentlichen bereits in Schließstellung zum Rahmen befindet. Die Anordnung kann auch umgekehrt erfolgen, d. h., der Einzugsblock befindet sich am Türblatt und die Anzugseinrichtung am Rahmen. Wie bereits ausgeführt, umfasst die Anzugseinrichtung ein Anzugsglied, das unter der Last einer ersten Feder in vertikaler Richtung verschieblich durch die Anzugseinrichtung aufgenommen ist. Der Einzugsblock weist einerseits eine Einzugsschräge auf, und andererseits Mittel, um das Anzugsglied in Eingriff mit der Einzugsschräge zu bringen. Befindet sich das Anzugsglied in Eingriff mit der Einzugsschräge, dann hat das Anzugsglied das Bestreben, aufgrund der Belastung durch die Feder sich entlang der Schräge zu bewegen. Hierbei wird dann das Türblatt an den Türrahmen bzw. der Fensterflügel an den Fensterrahmen angezogen. Das heißt, die Einzugsschräge ist schräg in Längsrichtung und somit der Höhe der Tür verlaufend an dem Einzugsblock angeordnet.

Erfindungsgemäß umfasst das Mittel, durch das das Anzugsglied in Eingriff mit der Einzugsschräge bringbar ist, ein Aüslöseglied, das durch eine Feder in einer vorgespannten Stellung gehalten ist und das in geschlossener Stellung z. B. des Türblattes das Anzugsglied freigibt. In der geöffneten Stellung des Türflügels wird durch das Auslöseglied das Anzugsglied gegen die Kraft der ersten Feder, durch die das Anzugsglied belastet wird, in einer Stellung gehalten, in der das Anzugsglied in Eingriff mit der Einzugsschräge überführbar ist. Im Einzelnen ist in Bezug auf diese Ausführungsform vorgesehen, dass das Anzugsglied einen Anzugsriegel aufweist, der in Eingriff mit der Einzugsschräge bringbar ist.

Das Auslöseglied steht unter der Last mindestens einer im Einbauzustand in horizontaler Richtung wirkenden zweiten Feder, die dafür sorgt, dass beim Öffnen der Tür, also dann, wenn der Anzugsriegel aus der Einzugsschräge verschoben wird, mithin durch das Anzugsglied die auf das Anzugsglied wirkende zweite Feder gespannt wird, in die Ausgangsposition zurückgeht, in der das Anzugsglied durch das Auslöseglied bei geöffneter Tür gespannt gehalten wird.

Erfindungsgemäß aufweist der Einzugsblock als Mittel zur Überführung des Anzugsgliedes in Eingriff mit der Einzugsschräge eine in Längsrichtung ausgerichtete Einlaufschräge. Hierbei münden die Einzugsschräge und die Einlaufschräge in einer Spitze, sodass Einlaufschräge und Einzugsschräge ein Dreieck bilden. Hieraus wird Folgendes deutlich:
Beim Schließen der Tür gleitet der Anzugsriegel entlang der Einlaufschräge bis an die Spitze der Einlaufschräge im Übergang zur Einzugsschräge. Erreicht der Anzugsriegel die Spitze, gebildet durch die Einlaufschräge und die Einzugsschräge, dann gelangt er bei weiterer Schließbewegung des Türblattes in den Bereich der Einzugsschräge, wobei dann aufgrund der Kraft der ersten Feder, die auf das Anzugsglied wirkt, der Türflügel an den Türrahmen angezogen wird, wie dies bereits zuvor beschrieben worden ist. Diese Einlaufschräge kann alternativ zu der Anordnung des Auslösegliedes als Teil der Anzugseinrichtung oder zusätzlich vorgesehen sein. In jedem Fall sorgt die Einlaufschräge auch dafür, dass, wenn beispielsweise durch Kinder das Auslöseglied in eine Stellung verschoben worden ist, in der das Anzugsglied freigegeben worden ist, dann beim Schließvorgang der Anzugsriegel durch die Einlaufschräge in Eingriff mit der Einzugsschräge bringbar ist.

Der Einzugsriegel, der sich als Stift darstellt, gleitet an der Einzugsschräge entlang, und sorgt hierbei für das Anziehen des Türblattes an den Türrahmen. Zur Betätigung des Auslösegliedes zum Auslösen des Anzugsgliedes aus der vorgespannten Stellung ist an dem Auslöseglied ein Schubriegel angeordnet, der beim Schließen der Tür in Kontakt mit dem Einzugsblock bringbar ist. Hierbei wird das Auslöseglied aus dem Bereich des Anzugsgliedes horizontal verschoben, was zur Folge hat, dass dann, wenn sich der Anzugsriegel im Bereich der Einzugsschräge befindet, aufgrund der Federspannung, unter der das Anzugsglied und mithin der Anzugsriegel steht, der Türflügel an den Türrahmen angezogen wird.

Der Einzugsblock besitzt zur Führung des Schubriegels eine entsprechende Ausnehmung, wobei die Länge der Ausnehmung so gewählt ist, dass das Anzugsglied freigegeben wird, wenn sich der Anzugsriegel des Anzugsgliedes im Bereich der Einzugsschräge befindet.

Vorteilhaft ist des Weiteren vorgesehen, dass die Federspannung der Feder, unter dessen Last das Anzugsglied steht, einstellbar ist. Hierzu ist im Einzelnen eine Stellschraube vorgesehen, die innerhalb der Vorrichtung in einem mit einem Gewinde versehenen Stellbock gelagert ist. Durch Verdrehen der Stellschraube kann nunmehr die Vorspannung der Feder eingestellt werden. Um die Schraube verstellen zu können, befindet sich im Bereich des Schraubenkopfes eine Ausnehmung im die Vorrichtung aufnehmenden Abdeckblech bzw. auch dem Falz der Tür bzw. des Fensterflügels, um beispielsweise mittels eines Inbusschlüssels den Schraubenkopf der Stellschraube verdrehen zu können. Die Ausnehmung ist in dem Abdeckblech durch eine Abdeckkappe nach außen hin verschlossen.

Das Auslöseglied ist als Variante als schwenkbarer Hebel ausgebildet, der federbelastet in eine Position gemäß Fig. 5 verschwenkbar ist. Die Feder ist als Schenkelfeder ausgebildet, und sorgt dafür, dass, wie bereits ausgeführt, das Anzugsglied in der vorgespannten Stellung gehalten wird, so wie sie in Fig. 5 dargestellt ist.

Damit die Vorrichtung zufriedenstellend arbeitet, ist erforderlich, dass der Einzugsblock und die Einzugseinrichtung eine bestimmte Lage in dem Falz des Türblattes bzw. des Blendrahmens relativ zueinander einnehmen. Entsprechend der Einbausituation kann es erforderlich sein, das der Einzugsblock und die Anzugseinrichtung in ihrer Lage relativ zueinander justiert werden müssen.

Hierzu ist nach einem Merkmal der Erfindung vorgesehen, dass der Einzugsblock im Bereich der Einzugsschräge einen Einsatz aufweist, der einen Gleitkopf mit mindestens einer Einzugsschräge zeigt, wobei der Einsatz relativ zum Einzugsblock in seiner Lage veränderbar festlegbar ist. Hierdurch wird eine Justierung der Lage der Einlauf- bzw. der Einzugsschräge relativ zum Anzugsglied der Anzugseinrichtung möglich und zwar im Sinne einer Höhenverstellung in eingebautem Zustand des Türblattes. Im Einzelnen ist in diesem Zusammenhang vorgesehen, dass der Einsatz durch eine Rastung in seiner Lage veränderbar festlegbar ist. D. h., dass der Einsatz relativ zum Einzugsblock in bestimmten vorher festgelegten Abständen festlegbar ist.

Im Einzelnen weist der Einzugsblock einen Boden auf, auf dem der Einsatz in seiner Lage veränderbar festlegbar ist. Hierbei sind auf dem Boden Rastglieder vorgesehen, die mit entsprechenden Rastöffnungen in dem Einsatz zusammenwirken.

Eine andere Ausführungsform zeichnet sich dadurch aus, dass der Einzugsblock auf einer Bodenschiene längs zu der Bodenschiene verschieblich festlegbar ist. Anstelle des zuvor beschriebenen Einsatzes, durch dessen veränderliche Lage relativ zum Einzugsblock die Stellung der Einzugsschräge und der Einlaufschräge in Richtung der Länge des Falzes variabel ist, kann dadurch, dass nunmehr der Einzugsblock relativ zur Bodenschiene verschieblich ist, der gesamte Einzugsblock in seiner Lage relativ zum Anzugsglied justiert werden. Eine solche Option ist immer dann von Interesse, wenn z. B. die Ausnehmung zur Aufnahme des Schubriegels im Einzugsblock nicht fluchtend zum Schubriegel liegt, und gegebenenfalls sogar das Anzugsglied nicht im Eingriff mit der Einlaufschräge gelangen kann. Für diese Fälle hat sich die Veränderbarkeit der Lage des Einzugsblockes auf der Bodenschiene in Falzlängsrichtung als vorteilhaft herausgestellt.

Zur Verschiebung des Einzugsblockes auf der Bodenschiene ist im Einzelnen eine Verstelleinrichtung vorgesehen, beispielsweise in Form einer Schraube, die in einem entsprechenden auf der Bodenschiene angeordneten Bock mit Innengewinde gelagert ist. Die Schraube selbst steht endseitig mit dem Einzugsblock derart in Verbindung, dass bei Verstellung der Schraube der Einzugsblock entlang der Bodenschiene beweglich ist.

Zur Fixierung des Einzugsblockes auf der Bodenschiene sind des Weiteren seitliche Führungen vorgesehen, die den Einzugsblock auf der Oberseite erfassen.

Anhand der Zeichnungen wird die Erfindung nachstehend beispielhaft näher erläutert.
- Fig. 1: zeigt den Türrahmen in perspektivischer Darstellung mit zu beiden Seiten des Türschlosses angeordnetem Einzugsblock;
- Fig. 2: zeigt eine perspektivische Ansicht auf den Falz eines Türblattes im unteren Bereich, wobei dort verdeckt dargestellt die Anzugseinrichtung vorgesehen ist;
- Fig. 3: zeigt einen Einzugsblock gemäß Fig. 1 in vergrößerter perspektivischer Darstellung;
- Fig. 4: zeigt auf der rechten Seite die Anzugseinrichtung, und auf der linken Seite den Einzugsblock.
- Fig. 5: zeigt eine geänderte Ausführungsform zu Fig. 4;
- Fig. 6: zeigt eine Darstellung gemäß Fig. 5 bei der die Anzugseinrichtung durch ein entsprechendes Abdeckblech abgedeckt ist;
- Fig. 7: zeigt schematisch den Einzugsblock mit einem Boden, wobei der Einzugsblock einen Einsatz lösbar aufnimmt;
- Fig. 7a, 7b: zeigen die Verstellung des Einsatzes auf dem Boden;
- Fig. 8a: zeigt die Möglichkeit der Verstellung des Einzugsblockes auf einer Bodenschiene;
- Fig. 8b: zeigt die Bodenschiene in Alleinstellung.

Gemäß Fig.1 ist der Türrahmen mit 1 bezeichnet. Der Türrahmen besitzt einen Falz 2, wobei innerhalb des Falzes das Türschloss 3 zu finden ist, und zu beiden Seiten des Türschlosses oben und unten an der Tür im eingebauten Zustand jeweils ein Einzugsblock 10.

Aus der Fig. 2 ergibt sich die Darstellung des Türblattes 5 mit dem Falz 6, wobei sich im Bereich des Falzes 6 durch das Abdeckblech 23, 123 verdeckt angeordnet die Anzugseinrichtung 20, 120 befindet. Die Anordnung der Anzugseinrichtung 20, 120 in dem Falz 6 des Türblattes korrespondiert zu der Anordnung des jeweiligen Einzugsblockes 10, 110 in dem Falz 2 des Türrahmens. Das heißt, dass der Einzugsblock 10, 110 und die Anzugseinrichtung 20, 120 in geschlossenem Zustand der Tür einander unmittelbar gegenüberliegen.

Die Ausbildung des Einzugsblockes 10, 110 ergibt sich im Einzelnen in Anschauung von Fig. 3. Der Einzugsblock 10, 110 weist hierbei eine Ausnehmung 11, 111 auf, wobei sich im oberen Bereich der Ausnehmung die Ausbildung des Einzugsblockes 10, 110 mit einer Einlaufschräge 12, 112 und der Einzugsschräge 13, 113 ergibt. Oberhalb der Einzugsschräge 13, 113 bzw. auch der Einlaufschräge 12, 112 befindet sich im Einzugsblock 10, 110 die Ausnehmung 15, 115.
Betrachtet man nunmehr die Fig. 4 mit der Darstellung einer ersten Ausführungsform, so ergibt sich in Bezug auf die Anzugseinrichtung 20, die dort ohne Abdeckung dargestellt ist, Folgendes:
Die Anzugseinrichtung 20 nimmt in Richtung des Pfeiles 30, also in Längsrichtung der Tür, verschieblich das Anzugsglied 21 auf. Das Anzugsglied 21 besitzt einen Finger 22, der in Kontakt mit dem mit 25 bezeichneten Auslöseglied steht. Das Auslöseglied 25 steht unter der Last der horizontal wirkenden Federn 26, die das Auslöseglied in Richtung des Pfeiles 40 drücken. Das Anzugsglied 21 steht ebenfalls unter der Last einer Feder, nämlich der Last der Feder 27, die für die Bewegung des Anzugsgliedes 21 in Richtung des Pfeiles 30 sorgt. Das Anzugsglied 21 zeigt darüber hinaus den Anzugsriegel 28, der nach Art eines Stiftes ausgebildet ist und aus der Zeichenebene gemäß Fig. 4 heraustritt. Das Auslöseglied 25 besitzt den Schubriegel 29, der ebenfalls nach Art eines Stiftes ausgebildet ist und aus der Zeichenebene hervortritt.

Die Funktionsweise der Vorrichtung zum Anziehen eines Türblattes an einen Türrahmen bzw. auch in gleicher Weise zum Anziehen eines Fensterflügels an einen Fensterrahmen, stellt sich wie folgt dar:

Die Anzugseinrichtung 20 gemäß Fig. 4 ist in der vorgespannten Stellung dargestellt. Das heißt, dass das Anzugsglied 21 unter der Last der Feder 27 durch das Auslöseglied 25 gehalten wird. Wird nun die Anzugseinrichtung 20 zur Deckung mit dem Einzugsblock 10 gebracht, dann gelangt der Schubriegel 29 des Auslösegliedes 25 in den Bereich der Ausnehmung 15 des Einzugsblockes 10. Die Länge der Ausnehmung 15 ist derart gewählt, dass dann, wenn sich der Anzugsriegel 28 kurz hinter dem Übergang von der Einlaufschräge 12 zur Einzugsschräge 13 befindet, das Auslöseglied 25 das Anzugsglied 21 freigibt, mit der Folge, dass das Anzugsglied 21 aufgrund der Feder 27 sich in Richtung des Pfeiles 30 bewegt, was zur Folge hat, dass der Anzugsriegel 28 entlang der Einzugsschräge 13 entlanggleitet. Dies ist durch eine strichpunktierte Darstellung des Anzugsriegels 28 auf der Einzugsschräge 13 dargestellt. Befindet sich der Anzugsriegel 28 in der in Fig. 4 oberen Endlage der Einzugsschräge 13, dann ist das Türblatt 5 vollständig an den Türrahmen 1 angezogen.

Beim Öffnen der Tür wird der Anzugsriegel 28 in entgegengesetzter Richtung an der Einzugsschräge 13 in Fig. 4 nach unten in Richtung des Überganges zur Einlaufschräge 12 über die Spitze 13a geführt. Hierbei gelangt der Schubriegel 29 außer Kontakt mit der Ausnehmung 15, was bedeutet, dass das Auslöseglied 25 in die Position gemäß Fig. 4 zurück überführt wird. Das heißt, dass das Anzugsglied 21 wieder unter Vorspannung der Feder 27 steht, um dann bei einem erneuten Schließvorgang durch den Anzugsriegel 28 dafür zu sorgen, dass der Türflügel an den Türrahmen angezogen wird.

Stellt man sich nun vor, dass das Auslöseglied 25 in geöffneter Stellung des Türblattes entgegengesetzt zur Richtung des Pfeiles 40 manuell verschoben worden ist, dann wird sich das Anzugsglied 21 in Richtung des Pfeiles 30 verschieben. Bei einem Schließvorgang wird dann gleichwohl der Anzugsriegel 28 an der Einlaufschräge 12 entlang gleiten, hierbei die Feder 27 des Anzugsgliedes 21 vorspannen, die Spitze 13a passieren, um dann wiederum in dem Bereich der Einzugsschräge zu gelangen. Hieraus wird deutlich, dass die Vorrichtung manipulationssicher ist.

Vorteilhaft an der erfindungsgemäßen Ausbildung einer Vorrichtung zum Anziehen des Türblattes oder Fensterflügels an den jeweiligen Rahmen ist insbesondere, dass wenig Teile über den Falz des Türblattes vorstehen. Es stehen lediglich vor der Schubriegel 29 und der Anzugsriegel 28, wie sich dies in Anschauung von Fig. 2 sehr deutlich entnehmen lässt.
Das heißt, die Optik der Tür als solche ist durch die erfindungsgemäße Vorrichtung im Wesentlichen nicht beeinträchtigt.

Die Ausführungsform gemäß den Figuren 5 und 6 unterscheidet sich in ihrer Funktion nicht von der Darstellung gemäß Fig. 4. Unterschiedlich ist die Ausgestaltung einzelner Bauteile sowie die Möglichkeit der Einstellung der Spannung der Feder 127 des Anzugsgliedes. Die Bezugszeichen sind gegenüber der Ausführungsform aus Fig. 4 geändert. Dies vorausgeschickt, ergibt sich aus der Darstellung gemäß Fig. 5 ebenfalls ein Einzugsblock 110, der eine Ausnehmung 115 für den Schubriegel 129 aufweist, wenn diese aufeinander zu bewegt werden (Pfeil 40). Unterhalb der Ausnehmung 115 befindet sich die Einlaufschräge 112, und die Einzugsschräge 113, die in einem Winkel von nahezu 90° unter Bildung einer Spitze 113a zueinanderstehen. Die Einzugsschräge 113 dient schlussendlich im Zusammenwirken mit dem stiftförmigen Anzugsriegel 128 dazu, das Türblatt an den Blendrahmen anzuziehen. Der Anzugsriegel 128 ist Bestandteil des Anzugsgliedes 121 der Anzugseinrichtung 120, wobei das Anzugsglied 121 unter der Last der Feder 127 steht. Die Vorrichtung zeigt des Weiteren einen Stellbock 124a mit einer Stellschraube 124, durch die die Vorspannung der Feder 127 veränderbar ist. Um die Stellschraube 124 verdrehen zu können, ist im Bereich des Kopfes der Stellschraube eine Ausnehmung 135 vorgesehen, die, wie sich dies aus Fig. 6 ergibt, durch eine Abdeckkappe 136 auf dem Abdeckblech 123 verschließbar ist. Der Schubriegel 129 befindet sich bei der Darstellung gemäß Fig. 5 an einem in etwa dreieckförmigen, um eine Achse 139 schwenkbar gelagerten als Hebel ausgebildeten Auslöseglied 125, wobei das Auslöseglied 125 auf einer Seite durch eine Schenkelfeder 126 derart belastet ist, dass das als schwenkbarer Hebel ausgebildete Auslöseglied 125 immer das Bestreben hat in die Stellung gemäß Fig. 5 überzugehen, in der das Anzugsglied 121 gesperrt ist. Das Anzugsglied 121 steht hierbei durch den Finger 122 mit dem Anzugsglied 125 in Verbindung. Zum Auslösen des Anzugsgliedes 121 verschwenkt das Auslöseglied 125 bei Einlauf in die Ausnehmung 115 entgegen die Kraft der Schenkelfeder 126 in Richtung des Pfeils 130. Das Anzugsglied verlagert sich dann in Richtung des Pfeiles 30, wie dies bereits in Bezug auf Fig. 4 beschrieben worden ist.

Der in Fig. 7 dargestellte Einzugsblock 110 ist mit einem Boden 140 versehen. Im Bereich der Einzugsschräge 113 und der Einlaufschräge 112 ist ein Einsatz 150 zwischen Boden 140 und Einzugsblock 110 vorgesehen. Der Einsatz 150 zeigt einen Gleitkopf 151, der mit einer Einlaufschräge 152 und einer Einzugsschräge 153 versehen ist, die parallel zu der Einzugsschräge 113 bzw. der Einlaufschräge 112 verlaufen. Durch eine Rastung 145 ist der Einsatz 150 auf dem Boden 140 festlegbar. Die Rastung 145 beinhaltet in dem Einsatz 150 angeordnete Rastöffnungen 155, die mit entsprechend auf den Boden 140 angeordneten Rastgliedern 146 zusammenwirken. Die Verstellbarkeit ergibt sich unmittelbar in Anschauung der Figuren 7a, 7b.

Die Darstellung gemäß den Figuren 8a und 8b zeichnet sich dadurch aus, dass der Einzugsblock 10 auf einer Bodenschiene 160 entlang dem Pfeil 180 verschieblich gelagert ist. D. h., dass die Bodenschiene 160 eine Längserstreckung aufweist, die größer ist, als die Längserstreckung des Einzugsblockes 10. Zur Verstellung des Einzugsblockes 10 auf der Bodenschiene 160 ist eine Verstelleinrichtung 170 vorgesehen. Die Verstelleinrichtung 170 umfasst einen Bock 175 mit einem Gewinde 171 zur Aufnahme einer Schraube 176, die endseitig mit dem Einzugsblock 10 verbunden ist. Der Bock 175 lagert in einer nutförmigen Aussparung 17, sodass durch den Bock 175 der Einzugsblock 10 seitlich geführt ist.
Auf der Bodenschiene 160 ist der Einzugsblock 10 weiterhin dadurch geführt, dass die Bodenschiene Führungen 165, 166 aufweist, wobei die Führungen 165, 166 den Einzugsblock 10 auf der Oberseite 10a erfassen, wie sich dies unmittelbar in Anschauung von Fig. 8a ergibt.
Es hat sich herausgestellt, dass die Verstellbarkeit des Einzugsblockes 10 auf der Bodenschiene 160 etwa +/- 7mm betragen sollte.

Es sei an dieser Stelle erwähnt, dass bei z. B. drei der erfindungsgemäßen Vorrichtungen über die Länge bzw. Höhe der Tür verteilt, auf das Schloss in der Mitte der Tür verzichtet werden kann.

### Bezugszeichenliste:

- 1: Türrahmen
- 2: Falz
- 3: Türschloss
- 5: Türblatt
- 6: Falz
- 10: Einzugsblock
- 10a: Oberseite im Einzugsblock
- 11: Ausnehmung
- 12: Einlaufschräge
- 13: Einzugsschräge
- 13a: Spitze
- 15: Ausnehmung für Schubriegel
- 17: nutförmige Aussparung im Einzugsblock
- 20: Anzugseinrichtung
- 21: Anzugsglied
- 22: Finger
- 23: Abdeckblech
- 25: Auslöseglied
- 26: Feder
- 27: Feder
- 28: Anzugsriegel
- 29: Schubriegel
- 30: Pfeil
- 40: Pfeil
- 110: Einzugsblock
- 111: Ausnehmung im Einzugsblock
- 112: Einlaufschräge
- 113: Einzugsschräge
- 113a: Spitze
- 115: Ausnehmung für Schubriegel
- 120: Anzugseinrichtung
- 121: Anzugsglied
- 122: Finger
- 123: Abdeckblech
- 124: Stellschraube
- 124a: Stellbock
- 125: Auslöseglied
- 126: Schenkelfeder
- 127: Feder
- 128: Anzugsriegel
- 129: Schubriegel
- 130: Pfeil
- 135: Ausnehmung
- 136: Abdeckkappe
- 139: Achse
- 140: Boden
- 145: Rastung
- 146: Rastglieder
- 150: Einsatz
- 151: Gleitkopf
- 152: Einlaufschräge
- 153: Einzugsschräge
- 155: Rastöffnungen
- 160: Bodenschiene
- 165: Führung
- 166: Führung
- 170: Verstelleinrichtung
- 171: Gewinde
- 175: Bock
- 176: Schraube
- 180: Pfeil

## Patentansprüche

1. Vorrichtung zum Anziehen eines Türblattes (5) oder eines Fensterflügels an den Rahmen (1), umfassend eine im Falz des Türblattes oder des Rahmens angeordnete Anzugseinrichtung (20, 120), wobei die Anzugseinrichtung (20, 120) in Eingriff mit einem im Falz des Rahmens oder des Türblattes angeordneten Einzugsblock (10, 110) bringbar ist, wobei die Anzugseinrichtung (20, 120) ein durch eine erste Feder (27, 127) belastetes und in vertikaler Richtung verschiebliches Anzugsglied (21, 121) umfasst,
wobei der Einzugsblock (10, 110) eine Einzugsschräge (13, 113) aufweist,
und wobei die Anzugseinrichtung (20, 120) ein Auslöseglied (25, 125) umfasst, das durch eine zweite Feder (26, 126) in einer vorgespannten Stellung gehalten ist, um das Anzugsglied (21, 121) in Eingriff mit der Einzugsschräge (13, 113) zu bringen,
wobei das Anzugsglied (21, 121) bei Eingriff mit der Einzugsschräge (13, 113) aufgrund der Belastung durch die erste Feder (27, 127) an der Einzugsschräge (13, 113) entlang gleitet,
wobei das Anzugsglied (21, 121) einen Anzugsriegel (28, 128) aufweist, der in Eingriff mit der Einzugsschräge (13, 113) bringbar ist, wobei das Auslöseglied (25, 125) unter der Last der mindestens einen im Einbauzustand in horizontaler Richtung wirkenden zweiten Feder (26, 126) steht,
wobei beim Öffnen der Tür, wenn der Anzugsriegel (28, 128) aus der Einzugsschräge (13, 113) verschoben wird, durch das Anzugsglied (21, 121) die auf das Anzugsglied wirkende erste Feder (27, 127) gespannt ist,
das Auslöseglied (25, 125) in die Ausgangsposition zurückgeht, in der das Anzugsglied (21, 121) durch das Auslöseglied (25, 125) einer geöffneten Tür gespannt gehalten ist,
wobei der Einzugsblock (10, 110) als Mittel zur Überführung des Anzugsgliedes (21, 121) in Eingriff mit der Einzugsschräge (13, 113) eine in Längsrichtung der Tür ausgerichtete Einlaufschräge (12, 112) aufweist,
wobei die Einlaufschräge mit der Einzugsschräge ein Dreieck bildet.

2. Vorrichtung nach Anspruch 1,
**dadurch gekennzeichnet,**
**dass** der Anzugsriegel (28, 128) als Stift ausgebildet ist.

3. Vorrichtung nach einem der voranstehenden Ansprüche,
**dadurch gekennzeichnet,**
**dass** das Auslöseglied (25, 125) einen Schubriegel (29, 129) aufweist, der in Kontakt mit dem Einzugsblock (10, 110) bringbar ist.

4. Vorrichtung nach einem der voranstehenden Ansprüche,
**dadurch gekennzeichnet,**
**dass** der Einzugsblock (10, 110) zur Führung des Schubriegels (29, 129) eine entsprechende Ausnehmung (15, 115) aufweist.

5. Vorrichtung nach Anspruch 4,
**dadurch gekennzeichnet,**
**dass** die Länge der Ausnehmung (15, 115) so gewählt ist, dass das Anzugsglied (21, 121) freigegeben wird, wenn sich der Anzugsriegel (28, 128) des Anzugsgliedes (21, 121) im Bereich der Einzugsschräge (13, 113) befindet.

6. Vorrichtung nach einem der voranstehenden Ansprüche 2 bis 5,
**dadurch gekennzeichnet,**
**dass** das Auslöseglied (25, 125) unter der Last der mindestens einen in horizontaler Richtung wirkenden zweiten Feder (26, 126) steht.

7. Vorrichtung nach einem der voranstehenden Ansprüche,
**dadurch gekennzeichnet,**
**dass** die Federspannung der ersten Feder (127) einstellbar ist.

8. Vorrichtung nach einem der voranstehenden Ansprüche,
**dadurch gekennzeichnet,**
**dass** der Einzugsblock (110) im Bereich der Einzugsschräge (113) einen Einsatz (150) aufweist, der einen Gleitkopf (151) mindestens mit einer Einzugsschräge (153) zeigt, wobei der Einsatz (150) relativ zum Einzugsblock (110) in seiner Lage veränderbar festlegbar ist.

9. Vorrichtung nach Anspruch 8,
**dadurch gekennzeichnet,**
**dass** der Einsatz (150) durch eine Rastung (145) in seiner Lage veränderbar festlegbar ist.

10. Vorrichtung nach Anspruch 8 oder 9,
**dadurch gekennzeichnet,**
**dass** der Einzugsblock (110) einen Boden (140) aufweist, auf dem der Einsatz (150) in seiner Lage veränderbar festlegbar ist.

11. Vorrichtung nach Anspruch 9 oder 10,
**dadurch gekennzeichnet,**
**dass** die Rastung (145) auf dem Boden (140) Rastglieder (146) erfasst, die mit entsprechenden Rastöffnungen (155) in dem Einsatz (150) zusammenwirken.

12. Vorrichtung nach einem der vorangehenden Ansprüche,
**dadurch gekennzeichnet,**
**dass** der Einzugsblock (10) auf einer Bodenschiene (160) längs zu der Bodenschiene (160) verschieblich festlegbar angeordnet ist.

13. Vorrichtung nach Anspruch 12,
**dadurch gekennzeichnet,**
**dass** zur Verschiebung des Einzugsblocks (10) auf der Bodenschiene (160) eine Verstelleinrichtung (170) vorgesehen ist.

14. Vorrichtung nach Anspruch 12 oder 13,
**dadurch gekennzeichnet,**
**dass** der Einzugsblock (10) durch die Bodenschiene (160) geführt verschieblich gelagert ist.

## Claims

1. A device for pulling a door panel (5) or a window casement toward the frame (1), comprising a traction device (20, 120) arranged in the rabbet of the door panel or the frame, wherein the traction device (20, 120) can be engaged with a retracting block (10, 110) arranged in the rabbet of the frame or the door panel, wherein the traction device (20, 120) comprises a traction element (21, 121) that is loaded by a first spring (27, 127) and can be moved in vertical direction, wherein the retracting block (10, 110) comprises an inclined retracting structure (13, 113), and wherein the traction device (20, 120) comprises a release member (25, 125) that is held in a preloaded position by a second spring (26, 126), in order to engage the traction element (21, 121) with the inclined retracting structure (13, 113), wherein when engaging with the inclined retracting structure (13, 113) the traction element (21, 121) slides along the inclined retracting structure (13, 113) due to the tension from the first spring (27, 127), wherein the traction element (21, 121) has a traction bolt (28, 128), which is engageable with the inclined retracting structure (13, 113), wherein the release member (25, 125) is under the load of the at least one second spring (26, 126), which, in its installed state, acts in the horizontal direction, wherein when opening the door, when the traction bolt (28, 128) is displaced out of the inclined retracting structure (13, 113), the first spring (27, 127) acting on the traction element is tensioned by the traction element (21, 121), the release member (25, 125) returns into the initial position, in which the traction element (21, 121) is maintained in a tensioned state by the release member (25, 125) when the door is open,
wherein the retracting block (10, 110) comprises an inclined intake structure (12, 112) oriented in the longitudinal direction of the door as a means for engaging the traction element (21, 121) with the inclined retracting structure (13, 113),
wherein the inclined intake structure and the inclined retracting structure form a triangle.

2. The device according to claim 1,
**characterized in that**
the traction bolt (28, 128) is designed in the form of a pin.

3. The device according to one of the afore-mentioned claims,
**characterized in that**
the release member (25, 125) comprises a sliding bolt (29, 129) configured to be brought in contact with the retracting block (10, 110).

4. The device according to one of the afore-mentioned claims,
**characterized in that**
the retracting block (10, 110) comprises a respective recess (15, 115) for guiding the sliding bolt (29, 129).

5. The device according to claim 4,
**characterized in that**
the length of the recess (15, 115) has been selected so that the traction element (21, 121) is released when the traction bolt (28, 128) of the traction element (21, 121) is located in the area of the inclined retracting structure (13, 113).

6. The device according to one of the afore-mentioned claims 2 to 5,
**characterized in that**
the release member (25, 125) is subject to the load of the at least one second spring (26, 126) acting in horizontal direction.

7. The device according to one of the afore-mentioned claims,
**characterized in that**
the tension of the first spring (127) can be adjusted.

8. The device according to one of the afore-mentioned claims,
**characterized in that**
the retracting block (110) comprises an insert (150) in the area of the inclined retracting structure (113), which insert has a sliding piece (151) having at least one inclined retracting structure (153), wherein the insert (150) can be fixed in changeable manner in relation to the retracting block (110).

9. The device according to claim 8,
**characterized in that**
the insert (150) can be fixed in a changeable manner in its position by means of an arrester (145).

10. The device according to claim 8 or 9,
**characterized in that**
the retracting block (110) comprises a base (140) on which the insert (150) can be fixed in its position in a changeable manner.

11. The device according to claim 9 or 10,
**characterized in that**
the arresters (145) on the base (140) comprise locking members (146) which interact with respective locking notches (155) in the insert (150).

12. The device according to one of the afore-mentioned claims,
**characterized in that**
the retracting block (10) is fixed on a base track (160) so that it can be moved in longitudinal direction relative to the base track (160).

13. The device according to claim 12,
**characterized in that**
an adjusting device (170) is provided on the base track (160) for moving the retracting block (10).

14. The device according to claim 12 or 13,
**characterized in that**
the retracting block (10) is mounted so that it can be guided by the base track (160).

## Revendications

1. Dispositif pour attirer un vantail de porte (5) ou un battant de fenêtre vers l'encadrement (1), comprenant un dispositif de traction (20, 120) disposé dans la feuillure du vantail de la porte ou de l'encadrement, où le dispositif de traction (20, 120) peut être mise en prise avec un bloc de rétraction (10, 110) disposé dans la feuillure de l'encadrement ou du vantail de la porte, où le dispositif de traction (20, 120) comprend un élément de traction (21, 121) sollicité par un premier ressort (27, 127) et déplaçable dans la direction verticale, où le bloc de rétraction (10, 110) comporte une pente de rétraction (13, 113), et où le dispositif de traction (20, 120) comprend un élément de déclenchement (25, 125) qui est maintenu dans une position précontrainte par un deuxième ressort (26, 126) afin de mettre l'élément de traction (21, 121) en prise avec la pente de rétraction (13, 113),
où lorsqu'il est en prise avec la pente de rétraction (13, 113), l'élément de traction (21, 121) glisse le long de la pente de rétraction (13, 113) en raison de la sollicitation par le premier ressort (27, 127), où l'élément de traction (21, 121) comporte un verrou de traction (28, 128) qui peut être mis en prise avec la pente de rétraction (13, 113), où l'élément de déclenchement (25, 125) est sollicité par l'au moins un second ressort (26, 126) agissant dans la direction horizontale à l'état monté,
où lors de l'ouverture de la porte, quand le verrou de traction (28, 128) est déplacé hors de la pente de rétraction (13, 113), le premier ressort (27, 127) agissant sur l'élément de traction est tendu par l'élément de traction (21, 121), l'élément de déclenchement (25, 125) retourne dans sa position initiale, dans laquelle l'élément de traction (21, 121) est maintenu en tension par l'élément de déclenchement (25, 125) de la porte ouverte,
où le bloc de rétraction (10, 110) comporte une pente d'admission (12, 112) orientée dans la direction longitudinale de la porte en tant que moyen pour mettre l'élément de traction (21, 121) en prise avec la pente de rétraction (13, 113),
où la pente d'admission et la pente de rétraction forment un triangle.

2. Dispositif selon la revendication 1,
**caractérisé en ce que**
le verrou de traction (28, 128) est réalisé sous la forme d'une tige.

3. Dispositif selon l'une quelconque des revendications précédentes,
**caractérisé en ce que**
l'élément de déclenchement (25, 125) comporte un verrou coulissant (29, 129) pouvant être mis en contact avec le bloc de rétraction (10, 110).

4. Dispositif selon l'une quelconque des revendications précédentes,
**caractérisé en ce que**
pour guider le verrou coulissant (29, 129), le bloc de rétraction (10, 110) comporte une gorge (15, 115) correspondante.

5. Dispositif selon la revendication 4,
**caractérisé en ce que**
la longueur de la gorge (15, 115) est choisie de telle manière que l'élément de traction (21, 121) est libéré lorsque le verrou de traction (28, 128) de l'élément de traction (21, 121) se trouve dans la région de la pente de rétraction (13, 113).

6. Dispositif selon l'une quelconque des revendications précédentes 2 à 5,
**caractérisé en ce que**
l'élément de déclenchement (25, 125) est sollicité par l'au moins un second ressort (26, 126) agissant dans la direction horizontale.

7. Dispositif selon l'une quelconque des revendications précédentes,
**caractérisé en ce que**
la tension du premier ressort (127) est réglable.

8. Dispositif selon l'une quelconque des revendications précédentes,
**caractérisé en ce que**
le bloc de rétraction (110) comporte un insert (150) dans la région de la pente de rétraction (113), l'insert ayant une tête coulissante (151) avec au moins une pente de rétraction (153), où l'insert (150) peut être fixé par rapport au bloc de rétraction (110) de telle manière que sa position est modifiable.

9. Dispositif selon la revendication 8,
**caractérisé en ce que**
l'insert (150) peut être fixé par un système d'enclenchement (145) de telle manière que sa position est modifiable.

10. Dispositif selon la revendication 8 ou 9,
**caractérisé en ce que**
le bloc de rétraction (110) comporte une base (140) sur laquelle l'insert (150) peut être fixé de telle manière que sa position est modifiable.

11. Dispositif selon la revendication 9 ou 10,
**caractérisé en ce que**
le système d'enclenchement (145) sur la base (140) comporte des éléments d'enclenchement (146) qui interagissent avec des ouvertures d'enclenchement correspondantes (155) dans l'insert (150).

12. Dispositif selon l'une quelconque des revendications précédentes,
**caractérisé en ce que**
le bloc de rétraction (10) est disposé sur un rail (160) de la base de telle manière qu'il peut être déplacé le long du rail (160) de la base et y être fixé.

13. Dispositif selon la revendication 12,
**caractérisé en ce qu'**
un dispositif de réglage (170) est prévu sur le rail (160) de la base pour déplacer le bloc de rétraction (10).

14. Dispositif selon la revendication 12 ou 13,
**caractérisé en ce que**
le bloc de rétraction (10) est monté de telle manière qu'il peut être déplacé en étant guidé par le rail (160) de la base.
